# EUROPÄISCHE PATENTSCHRIFT

(11) **EP 0 153 900 B1**
(45) Veröffentlichungstag und Bekanntmachung des Hinweises auf die Patenterteilung: **03.01.1990**
(21) Anmeldenummer: 85730006.5
(22) Anmeldetag: 18.01.1985
(51) Int. Cl.: B61L 7/06, B61L 5/06

(54) **Steuerung und Sicherung einer durch eine Fernstelleinrichtung (Stellwerk) oder eine Ortsstelleinrichtung bedienbaren Weiche**
Control and protection of servoswitching of points with a telecontrol device or a local control device
Commande et protection d'un servo-aiguillage avec un dispositif de télécommande ou de commande local

(30) Priorität: 09.02.1984 DE 3404825
(43) Veröffentlichungstag der Anmeldung: 04.09.1985
(73) Patentinhaber: Licentia Patent-Verwaltungs-GmbH, 60596 Frankfurt (DE)
(72) Erfinder: Lotz, Alfred, Ing.-grad, D-1000 Berlin 51 (DE); Brauer, Harri, Dipl.-Ing., D-1000 Berlin 42 (DE)
(74) Vertreter: Lertes, Kurt, Dr.

(56) Entgegenhaltungen:
- DE-A- 3 007 960
- DE-A- 3 219 366

## Beschreibung

Die Erfindung bezieht sich auf eine Schaltungsanordnung zur Steuerung und Sicherung einer Weiche, wie sie im Oberbegriff des Anspruches 1 näher definiert ist.

Zum Einstellen der Fahrwege von Schienenfahrzeugen des Nahund Fernverkehrs werden Weichen verwendet, die heute im allgemeinen mittels elektrischer oder auch hydraulischer Weichenantriebe umgestellt werden. Eine Handverstellung ist im wesentlichen nur noch als Reserve für Notbetrieb vorgesehen. Die Weichenantriebe werden normalerweise von Stellpulten aus von einer übergeordneten Stelle z. B. einer Fernstelleinrichtung (Stellwerk) bzw. einer Ortsstelleinrichtung in der Nähe mittels Steuerbefehle gesteuert. Die heute bekannten modernen Stellwerke arbeiten allgemein mit Weichensteuerungseinrichtungen, die mit Signal-Relais aufgebaut sind, wobei für jeden Weichenantrieb Vier- draht-Kabel abgehen, über die einerseits der Antrieb gesteuert und auch die Weichenstellungen kontrolliert bzw. rückgemeldet werden. Nachteilig ist dabei u. a. die begrenzte Stellentfemung zwischen Stellwerk und Weiche (maximal 6,5 km), der hohe Kontaktverschleiß, das Volumen und der Leistungsverbrauch der Relais. Hinzu kommt, und das ist besonders wichtig, daß keine direkte überprüfbare Meldung der eingenommenen Weichenlage erfolgt.

Bei den bekannten vorhandenen Vierdraht-Weichenantrieben wird nur indirekt Rechts- bzw. Linkslage rückgemeldet, wobei die Markierung durch sogenannte Stützreiais erfolgt. Damit kann versehentlich bei Stromausfall und anschließender Wiederinbetriebsetzung, oder nach Umstellung des Weichenantriebes durch Handkurbel die tatsächliche Weichenlage mit der Stelltischausleuchtung nicht mehr übereinstimmen. Deshalb muß bei diesen herkömmlichen Steuerungen der Mensch die Sicherheitsverantwortung tragen.

Es ist bereits eine vollelektronische Weichensteuerung vorgeschlagen worden (DE-P 3219366), bei der die vorgenannten Nachteile dadurch vermieden werden, daß den Weichenantrieben die Weichensteuerungen lokal zugeordnet werden und diese die Steuerbefehle vom Stellwerk aus über Datenübertragungskanäle sicher empfangen. Von den Weichensteuerungen aus zu den Weichenantrieben erfolgt eine strikte Trennung einerseits der Antriebssteuerung und andererseits der Überwachungsfunktion. Dazu ist jeweils neben dem eigentlichen vieradrigen Stellkabel ein zusätzliches sechsadriges Endlagenprüfkabel erforderlich. Vor- und Nachteile liegen auf der Hand. Die Vorteile liegen in der erhöhten möglichen Stellentfemung bis zu 100 km durch sichere Datenübertragung und den damit verbundenen Rationalisierungseffekt, ferner dem geringeren Energieverbrauch (Vermeidung von Relais). Ferner sind von Vorteil die kontaktlose Steuerung der Leistungselektronik, die gezielte Fehlerdiagnose durch Einsatz von Mikroelektronik sowie die jetzt direkte überprüfbare Weichenlageendmeldung. Der Nachteil liegt im zusätzlichen Endlagenprüfkabel und der nicht ohne weiteres vollziehbaren Um- oder Nachrüstung vorhandener Anlagen.

Aufgabe der Erfindung ist es, die aufgezeigten Mängel auszuschalten und die herkömmlichen Vierdraht-Weichenantriebsschaltungen durch Anpassung für das mikroprozessorgesteuerte Steuerungs-und Sicherungskonzept der vorerwähnten vollelektronischen Weichensteuerung brauchbar zu machen.

Diese Aufgabe wird erfindungsgemäß durch die kennzeichnenden Merkmale des Patentanspruches 1 gelöst. Die Unteransprüche stellen zweckmäßige Ausgestaltungen der Erfindung dar.

Anhand von Ausführungsbeispielen wird die Erfindung im nachstehenden näher erläutert.

Es zeigen :
Fig. 1 den funktionellen Aufbau einer elektronischen Weichensteuerung und -sicherung in Blockbilddarstellung
Fig. 2 die Prinzipschaltung des Drehstrom-Leistungsschalters LS
Fig. 3 die Schaltung eines Vier-Draht-Weichenantriebes
Fig. 4 ein Zustandsdiagramm der Motor- und Überwachungskontakte
Fig. 5 die Prinzipschaltung des Sicherungsschalters SS
Fig. 6 die Prinzipschaltung des Überwachers ÜW
Fig. 6a Schaltung eines Stromüberwachers
Fig. 7 eine tabellarische Darstellung der Bitmuster beim Umlauf
Fig. 8 ein Zustandsdiagramm für das Stellen der Weiche (Lauf von links nach rechts, Endstellung rechts)
Fig. 9 ein Zustandsdiagramm für das Stellen der Weiche (Lauf von rechts nach links, Endstellung links)
Fig. 10 ein Zustandsdiagramm der dynamischen Endlagen- und Motorüberwachung des Weichenantriebes und der Weichensteuerung (Endstellung rechts)
Fig. 11 ein Zustandsdiagramm der dynamischen Endlagen- und Motorüberwachung des Weichenantriebes und der Weichensteuerung (Endstellung links)

Die Fig. 1 zeigt in einer Übersicht zunächst den funktionellen Aufbau der elektronischen Weichensteuerung. Danach wird von einer Femstelleinrichtung FE, dem eigentlichen Stellwerk oder auch einer Ortsstelleinrichtung OE die Weichenumstellung veranlaßt. Die Fernstelleinrichtung FE kann dabei über eine 50 bis 100 km entfernte Datenfemübertragungsleitung auf eine rechner- oder mikroprozessorgesteuerte Weichensteuerung WST wirken, die in einem Schalthaus in der Nähe der Weiche oder Weichen untergebracht ist, in der sich z. B. auch die Ortsstelleinrichtung OE befindet. Im Schalthaus befinden sich weiterhin eine elektronische Weichensicherung WSI, sowie zur Prozeßperipherie gehörende Elemente wie ein Drehstrom-Leistungsschalter LS, ein Überwacher ÜW und ein Sicherungsschalter SS. Als koordinierender Rechner für die Weichensteuerung WST bzw. Weichensicherung WSI dient ein sogenannter SIRE = sicherer Rechner. Der eigentliche Weichenantrieb WA, den es zu steuern gilt, ist ein herkömmlicher Vier-Draht-Weichenantrieb. Er kann bis zu 6,5 km vom Schalthaus entfernt liegen und ist mit diesem über ein herkömmliches Vier-Draht-Kabel SK verbunden. Eine zum Weichenabschnitt gehörende Gleisfreimeldeeinrichtung GF ergänzt die Übersicht. Die Gleisfreimeldeeinrichtung GF beeinflußt die Weichensicherung WSI. Wirkungspfeile zeigen die gegenseitigen Beeinflussungen.

Die Erfindung bezieht sich auf die Prozeßperipherie im Schalthaus mit den zusammenwirkenden Elementen Drehstrom-Leistungsschalter LS, Überwacher ÜW und Sicherungsschalter SS in Verbindung mit dem Weichenantrieb WA sowie der Weichensteuerung WST und Weichensicherung WSI.

Der Weichenantrieb WA wird über den Drehstrom-Leistungsschalter LS unter Zwischenschaltung des Überwachers ÜW von der Weichensteuerung WST gesteuert, die in Wirkverbindung mit der Weichensicherung WSI und dem Sicherungsschalter SS steht, wobei letzterer den Drehstrom-Leistungsschalter LS beeinflußt.

Der Weichenantrieb WA steht mit dem Überwacher ÜW mittels der üblichen Vier-Draht-Leitung SK in Verbindung, wobei über diese sowohl der Stellstrom läuft als auch die Stellungs- und Rückmeldungen erfolgen. Auch hier deuten Wirkungspfeile verschiedener Richtung dies an.

Das Arbeitsprinzip der Weichensteuerung ist dreistufig und wie folgt : 1. Stellen der Weiche, 2. Sichern der Weiche, 3. Überwachen der Weiche.

### 1. Stellen der Weiche

Liegt bei der Weichensteuerung WST ein Steuerkommando entweder von der Ortsstelleinrichtung OE oder von der Femsteiieinrichtung FE vor, so führt dies zum Umstellen der Weiche in die gewünschte Lage. Dies ist jedoch nur möglich, wenn die Weiche weder verschlossen noch gesperrt ist, noch anderweitig nicht zur Umstellung zur Verfügung steht (z. B. durch Defekt). Verläuft die Prüfung positiv, führt der Stellauftrag zur Stellstromausgabe an den Weichenantrieb WA. Hierbei wird das Verlassen der Endlage, der Weichenumlauf und das Erreichen der gewünschten Endlage überwacht. Hat die Weiche die Endlage erreicht, wird der Stellstrom signaltechnisch sicher abgeschaltet und die Sicherung der Weiche durch die Weichensicherung WSI angefordert. Der Drehstrom-Leistungsschafter LS steuert (vgl. Fig. 2) entsprechend seinen Eingängen R₁ bis R₅ den Weichenantrieb WA in die gewünschte Laufrichtung. Die jeweilige Stellung der Steuerkontakte im Weichenantrieb WA geben an den Ausgängen Eᵢ, E2 und E3 des Überwachers ÜW (vgl. Fig. 6) ein Bitmuster entsprechend Fig. 7 aus.

### 2. Sichern der Weiche

Die Sicherung der Weiche gegen unbeabsichtigtes Umstellen wird signaltechnisch sicher ausgeführt, sobald die Weiche die geforderte Endlage erreicht hat, bzw., wenn hierfür eine Anforderung vorliegt. Dies kann sein z. B. der Verschlußauftrag nach Vorliegen der gewünschten Weichenendlage oder ein Verschlußauftrag nach Belegen des zugehörigen Weichenabschnittes.

Tritt ein Fehler in der Weichensteuerung und Weichensicherung auf und ist dieser eindeutig auf eine bestimmte Weiche lokalisierbar, so wird diese abgeschaltet. Ist hierbei noch die Lage signaltechnisch sicher überwacht, so gilt sie in dieser Lage als gesperrt. Dieser Sperrzustand kann nur durch einen gezielten manuellen Eingriff aufgehoben werden.

### 3. Überwachen der Weiche

Weichenlage, Weichenantrieb WA, Weichensteuerung WST und Weichensicherung WSI werden ständig überwacht. Die Art der Überwachung ist unterschiedlich und unterteilt sich in statische und dynamische Überwachung. Dazu wird im nachstehenden noch weiteres ausgesagt.

Die signaltechnisch sichere Rechner-Funktionseinheit zur Weichensteuerung - sie ist hier nicht Gegenstand der Erfindung - soll jedoch kurz umrissen werden. Sie arbeitet nach dem « fail-safe »-Prinzip, d. h. ein funktionswirksamer Ausfall oder eine Störung führen unmittelbar oder mittelbar zur sicheren Abschaltung des Rechners vom Prozeß. Die Rechner-Funktionseinheit enthält dazu Sicherungsfunktionen zur Ausfall- und Störungserkennung sowie mittelbaren Abschaltung. Nach Ausfall- oder Störungserkennung wird, in Abhängigkeit von der Ursache, der Fehler isoliert. D. h. in Abhängigkeit des erkannten Ausfalls wird nur der Teil gezielt sicher abgeschaltet, der keine einwandfreie Funktion gewährleisten kann. Ist z. B. die sichere Funktion des Weichenantriebes nicht mehr gewährleistet, so wird dieser sicher abgeschaltet. Der so einmal eingenommene sichere Zustand kann erst nach Behebung des Ausfalls gezielt verlassen werden.

Die Weichensteuerung WST selbst ist nicht sicher und könnte jederzeit durch einen Fehler versuchen, den Antrieb WA umzusteuem. Die Weiche wird deshalb in bestimmten Fällen gesichert. Ein Verschluß- oder Sperrauftrag für eine oder mehrere Weichen erfolgt über die Weichensicherung WSI. Er kann per Kommando von der Fernstelleinrichtung FE ausgelöst werden oder tritt selbsttätig ein, sobald die Weiche die gewünschte Endlage erreicht hat oder der dazu gehörende Weichenabschnitt belegt ist. Eine Sperrung der Weiche tritt unabhängig von einem Sperrkommando ein, wenn eine Störung in der Weichensteuerung oder der Weiche vorliegt. In allen Fällen wird dann von der Weichensicherung WSI der Stellstrom für den Weichenantrieb WA mittels des Sicherungsschalters SS (zwangsgeführte Relaiskontakte) sicher abgeschaltet. Im Regelfall wird dieser Schalter SS im stromlosen Zustand betätigt. Im Störungsfall ist auch ein Schalten unter Last möglich. Der Schaltzustand des Sicherungsschalters SS wird kontinuierlich fail-safe überwacht.

Die Weiche wird verschlossen, wenn der Weichenabschnitt belegt ist und bleibt solange verschlossen, wie die Belegung vorliegt. Mit dem Freiwerden des Weichenabschnittes kann nach vorliegendem Auftrag der Verschluß automatisch aufgelöst werden.

Die Weichen können auch ortsbedient gesteuert werden. Dadurch ergibt sich eine Arbeitserleichterung für das Rangierpersonal, sowie eine signaltechnische Vereinfachung für den Wartungsdienst. Die Ortsbedienung entspricht in ihrer Funktion einer Handweiche, die elektrisch über eine Bedientafel oder von einem Fahrzeug direkt gestellt wird. Das Umlaufen und die Lage der Weichen wird entweder auf der Bedientafel oder durch ein Weichensignal angezeigt. Ein ortsbedientes Stellen einer Weiche ist jedoch nur durchführbar, wenn hierfür eine Freigabe von der übergeordneten Femstelleinrichtung FE vorliegt.

Die Stell- und Sicherungsaufträge werden von der Fernstelleinrichtung FE zur Weichensteuerungs-und Weichensicherungseinrichtung WST/WSI und die Meldungen in umgekehrter Richtung übertragen. Da die Übertragung auch über größere Entfernungen erfolgen soll, ist eine serielle Datenübertragung vorgesehen. Die Datenübertragungsrate hängt von der Datenübertragungseinrichtung ab. Beide Telegrammtypen (Kommandos und Meldungen) sind byte-orientiert und enthalten neben den eigentlichen Daten Informationen zur Adressierung, Sicherungsinformationen und allgemeine Steuerinformationen (z. B. Start- und Stopzeichen, Anfang- und Endezeichen). Die Weichensteuerung WST empfängt die einlaufenden Kommandos, ermittelt die Nutzinformation und nimmt die Prüfung auf Übertragungsfehler vor. Gleichzeitig! werden aus den Nutzinformationen der Weichensteuerung komplette Meldetelegramme gebildet und auf Anforderung der zentralen Einrichtung übertragen. Zur Gewährung der Sicherheit werden die Meldetelegramme zyklisch übertragen. Kommandotelegramme sind von Natur aus spontan, können aber im Bedarfs- und Anwendungsfall auch zyklisch übertragen werden. Dabei dienen sie gleichzeitig als Anreiz zur kontrollierten Meldungsausgabe.

Von der Weichensteuerung WST wird über potentialgetrennte Digital-Ausgabestufen DA der Drehstrom-Leistungsschalter LS über die Steuereingänge R1, R2, R3, R4, R5, M angesteuert (vgl. auch Fig. 2). Der Drehstrom-Leistungsschalter LS steht mit einem Drehstromnetz 3 x 220/380 V/50 Hz über den Sicherungsschalter SS in Verbindung und ist Stellglied für den Weichenantrieb WA unter Durchlauf eines Überwachers ÜW. Der Drehstrom-Leistungsschalter LS schaltet kontaktlos (verschleißfrei) den Drehstrom zum Weichenantrieb WA. In Fig. 2 ist der prinzipielle Schaltungsaufbau des Drehstrom-Leistungsschalters LS und in Fig. 3 der damit angesteuerte Vier-Draht-Weichenantrieb WA wiedergegeben.

Nach Fig. 2 besteht der Drehstrom-Leistungsschalter LS aus fünf Wechsetstromschattem WS1 bis WS5, die in die Zuleitungen R, S, T zu den Wicklungen eines Weichenantriebsmotors geschaltet sind. Die Wechselstromschalter WS in den beiden Phasen R und S sind doppelt angeordnet und arbeiten als Polwender. Durch Vertauschen der beiden Phasen R und S mittels der Polwenderschaltung (WS1 und WS2 bzw. WS4 und WS5) erfolgt der Rechts- bzw. Linkslauf des Weichenantriebsmotors. Der Mp-Leiter ist schalterlos. Zur Stellstromversorgung des Weichenantriebes WA ist der Drehstrom-Leistungsschalter LS über den Sicherungsschalter SS an das Drehstromnetz mit Mittelpunktleiter angeschlossen. Über den Prüfspannungsschalter PS des Sicherungsschalters SS wird auf Prüfspannung 60 V, 50 Hz umgeschaltet. Als Wechselstromschalter WS dienen bevorzugt antiparallel geschaltete Thyristoren und die Ansteuerung erfolgt von der Weichensteuerung WST über Digitalausgaben DA. Zwischen Steuer- und Lastkreis herrscht strikte Potentialtrennung. Die Thyristoren werden derart gesteuert, daß die Last sofort geschaltet wird. Der leitende Zustand kann nur für die Dauer einer oder mehrerer ganzer Wechselspannungshalbwellen aufgehoben werden. Die Ansteuerung des Drehstrom-Leistungsschalters LS erfolgt über die Digitalausgabe DA der Weichensteuerung mit Gleichspannung. Beim Anlegen einer Gleichspannung am Eingang des jeweiligen Wechselstromschalters zündet der Thyristor.

Soll die Weiche umgesteuert werden, wird somit der elektrische Weichenantrieb WA entsprechend angesteuert. Er weist üblicherweise eine Schaltung auf, wie sie in Fig. 3 dargestellt ist. Die Figur ist in signaltechnischer Darstellung der DB ausgeführt, wobei absoluter Querstrich Arbeitskontakt und halber Querstrich Ruhekontakt bedeutet. Die erforderliche Stellkraft liefert ein Drehstrommotor 380/220 V/50 Hz, mit Wicklungen WZ, VY, UX. Der Antrieb setzt die Motordrehung in Längsverstellbewegungen um, die über eine Stellstange auf die Zungen der Weichen übertragen wird. Über zwei Zungenprüferstangen (nicht dargestellt), die jeweils an einer Weichenzunge angreifen, wird im Weichenantrieb geprüft, ob die Zungen der Stellbewegung der Stellstange gefolgt sind und die vorgeschriebene Endlage erreicht haben. Dabei werden Endlagen- bzw. Überwachungskontakte ÜK1/1a und ÜK2/2a betätigt. Mit MK3/3a und MK4/4a sind die eine Abschaltung des Motors in seinen Endlagen beweirkenden Motorkontakte bezeichnet, STA1, STA2, STA3 und STA4 stellen Kontakte eines Handkurbelschalters dar, mit dem die Stromzuführung in allen Zuleitungen der Drehstrom-Phasen RST und dem Mp-Leiter (Klemmen 1, 2, 3, 4) unterbrochen wird, wenn der Antrieb von Hand mit der Handkurbel bedient werden soll oder muß.

Zur Begrenzung des Anlaufstromes - und um einen weicheren Anlauf zu gewährleisten - läuft der Motor zunächst stets mit der Phase S gegen Mp und Phase R gegen T an. Nach Anlaufen des Motors wechseln der Motorkontakt MK 4/4a und der Überwachungskontakt ÜK 2/2a ihre Lage. Über Kontakt MK 4/4a wird der Mittelpunktleiter Mp von der Phase S abgeschaltet und über Kontakt ÜK 2/2a werden die Wicklungen aller drei Phasen verbunden. Der Motor läuft dann in voller Leistung in Sternschaltung bis zum Erreichen der neuen Endlage.

Das genauer Zusammenwirken der Motorkontakte MK und Weichenüberwachungskontakte ÜK in Abhängigkeit von der Zungenbewegung (Stellweg s) ist der Fig. 4 entnehmbar.

Ist die Umstellung der Weiche erfolgreich verlaufen, d. h. die Weichenzungen haben innerhalb einer Überwachungszeit die gewünschte Endlage erreicht und gemeldet, werden von der Weichensteuerung WST die Drehstromphasen über die Wechselstromschalter WS1 bis WS5 abgeschaltet. Der Motor steht - dies wird überwacht - und anschließend wird eine Überprüfung der Endlage der Weiche durchgeführt. Hierzu werden die beiden Wechselstromschalter WS1 und WS2 kurzzeitig eingeschaltet. Die Stromüberwacher Ü1 bis Ü3 des Überwachers ÜW (vgl. Fig. 6) geben entsprechend der vorliegenden Endlage ein bestimmtes Bitmuster aus (Fig. 8 und 9). Stimmen Sollage und Istlage überein, beginnt der Zyklus der dynamischen Überwachung des Weichenantriebes und der Weichensteuerung (Fig. 10 und 11).

Fig. 5 zeigt den Sicherungsschalter SS mit Stell- und Prüfstromversorgung im einzelnen. Auch hier wieder in DB-Darstellung. Die Aufgabe des Sicherungsschalters SS ist die sichere Abschaltung der Stell-oder Betriebsspannung vom Drehstrom-Leistungsschalter LS. Damit wird das unbeabsichtigte Umlaufen der Weiche verhindert. Der Sicherungsschalter SS gehört zur Prozeßperipherie, wird von der Weichensicherung WSI gesteuert und führt auch alle Sicherungsaufgaben für die Weiche aus. Sobald die Weiche nach einem Umstellvorgang die Endlage erreicht hat, und die Leistungsschalter haben den Stellstrom abgeschaltet, wird durch den Sicherungsschalter SS die Stellspannung signaltechnisch sicher vom Drehstrom-Leistungsschalter LS abgetrennt. Über eine sichere Ausgabe der Weichensicherung WSI erfolgt die Ansteuerung des signaltechnisch sicher aufgebauten Sicherungsschalters SS. Er ist in Relaistechnik (Relais SS) mit zwangsgeführten Kontakten SS02, 03, 04 bis SS 05 und 15 aufgebaut. Die Ansteuerung erfolgt über Digitalausgaben DA; die Rückmeldung über Digitaleingaben DE. Der Sicherungsschalter SS ist auch für die Prüfstromversorgung bei gesicherter Weiche zuständig, was über Relais PS und die Kontakte PS02, 03, 04, 15 erfolgt.

Der Sicherungsschalter SS realisiert die von der Weichensicherung WSI ausgegebenen Funktionen Weichenverschluß, Auflösen des Weichenverschlusses, Sperren der Weiche, Auflösen der Weichensperrung und Sichern der Weiche. Sobald eine Verschluß- oder Sperrbehandlung ausgeführt werden soll, nimmt der Sicherungsschalter SS die signaltechnisch sichere Trennung des Drehstrom-Leistungsschalters LS vom Drehstromnetz vor. Diese Trennung erfolgt in der Regel im stromlosen Zustand, da der Drehstrom-Leistungsschalter LS zeitlich vorher den Auszustand eingenommen hat. Die Dimensionierung des Sicherungsschalters SS ist so ausgelegt, daß im Fehlerfall des Leistungsschalters LS ein Schalten auch unter Last durchführbar ist. Gleichzeitig wird zur Lageüberwachung die Prüfspannung (60 V, 50 Hz) an den Leistungsschalter LS durchgeschaltet.

Fig. 6 zeigt den schematischen Aufbau des Überwachers ÜW. Der Überwacher ÜW besteht aus sechs getrennt aufgebauten Stromüberwachem Ü1.1, Ü1.2, Ü2.1, Ü2.2, Ü3.1, Ü3.2. Jeweils zwei hintereinandergeschaltete Stromüberwacher z. B. Ü 1.1 und Ü 1.2 - sie bilden einen Stromwächter, der mit Ü1 bezeichnet ist - sind in den Phasenleiter R, zwei weitere Stromüberwacher Ü2.1 und Ü2.2 in den Phasenleiter S und die Stromüberwacher Ü3.1 und Ü3.2 in den Mittelpunktleiter MP geschaltet.

Die Stromüberwacher sind identisch aufgebaut, wobei die jeweils zwei hintereinandergeschalteten Stromüberwacher redundant und rückwirkungsfrei arbeiten. Vgl. Fig. 6a, die einen solchen Stromüberwacher zeigt, ist der Eingangswiderstand wiederohmig, durch den im Eingang liegenden Stromwandler T1. Der Stromüberwacher bietet die Möglichkeit, den Stromfluß des Stellstromes zu kontrollieren und durch einen potentialfreien Transistorausgang beim Einschalten und Unterbrechen des Stellstromkreises dies der Weichensicherung zu übermitteln. Die Stromwandler sind eingangsseitig so dimensioniert, daß sie sowohl mit dem Stellstrom von ca. 2A als auch mit dem Prüfstrom von ca. 0,3A einwandfrei arbeiten.

Sobald ein Stell- bzw. Prüfstrom eingangsseitig durch den Stromwandler T1 fließt, wird die induktiv übertragene Spannung gleichgerichtet, geglättet und der Basis eines Darlington-Schalttransistors V2 zugeführt. Die Kollektor-Emitterstrecke des Schalttransistors wird damit niederohmig und ein Steuerstrom bei 24V = Spannungsversorgung fließt über einen extern an den Emitter geschalteten Arbeitswiderstandes R₁ gegen Nullpotential. Das am Emitter E auftretende Spannungspotential wird der Weichensicherung als Steuerspannung über die Klemmen E1.1 bis E3.2 zugeführt. E1.1 geht an Rechner Kanal I und E1.2 an Rechner Kanal II usw. (wie angedeutet). UB1 ist die Versorgungsspannung 24V vom Rechnerkanal I und UB2 ist die Versorgungsspannung vom Rechnerkanal 11. Die primären Meldungen der Stromwächter stehen als Bitmuster der Weichensteuerung und Weichensicherung zur Weiterverarbeitung zur Verfügung.

Zum Umlauf der Weiche steuert der Drehstrom-Leistungsschalter LS dreiphasig die Drehspannung durch. Während des Anlaufes fließen zunächst durch die Stromwächter Ü1, Ü2 und Ü3 die Stellströme und geben (vgl. auch Fig. 7) eine entsprechende Meldung an die Ausgänge Ei, E2, E3 (d. h. E1.1 und E1.2 usw.) (Bitmuster 111) ab. Am Ende der Anlaufphase, nach Schalten des entsprechenden Motorkontaktes MK4/4a und Überwachungskontakte ÜK2/2a im Weichenantrieb fließt durch Ü3 (Mp) kein Strom mehr. Diese Meldungsänderung (Bitmuster 110) führt in der Weichensteuerung WST zur Quittierung der Anlaufüberwachung (Weiche hat ihre Endlage verlassen). Erreicht die Weiche erneut eine Endlage, so werden die entsprechenden Endlagekontakte MK3/3a und ÜK1/1a am Weichenantrieb WA bebetätigt. Über Ü3 fließt erneut Strom und es wird die Meldung 111 abgegeben. Diese Meldungsänderung führt in der Weichensteuerung zur Quittierung der Umlaufüberwachung (Weiche hat Endlage erreicht). Der Stellstrom wird abgeschaltet (Bitmuster 000) und der Überwachungsstrom eingeschaltet, wenn beim Umstellen der Weiche die Weichenzungen ihre Endlage erreicht haben, was von den Prüferstangen ständig überwacht wird. Wird die Weiche durch äußere Einflüsse aus der überwachten Endlage bewegt, wird der Überwachungsstrom unterbrochen. Mit der Umschaltung auf Prüfstrom wird der Stellstrom auch im Sicherungsschalter SS nochmals unterbrochen (doppelte Sicherheit).

Zur Festlegung der Weichenendlage werden über die entsprechenden Wechselstromschalter WS1, WS2 die Phasen R und S durchgeschaltet und die Phase T abgeschaltet. Dann wird Prüfstrom über die Phasen R und S geschickt.

Fig. 7 zeigt tabellarisch das Zusammenwirken des Leistungsschalters LS und Überwachers ÜW während der Stellvorgänge Rechtslauf/Linkslauf und die Bitmuster an den Ausgängen E1, E2, E3 des Überwachers ÜW.

Das Erscheinen eines Bitmusters 111 nach einem Bitmuster 110 ist noch kein Kriterium, daß auch wirklich die richtige Endlage erreicht wurde, deshalb erfolgt nachfolgend stets erst einmal Abschaltung des Stellstromes und Prüfung der Endlage.

Befindet sich die Weiche in einer Endlage, wird sie elektrisch gesichert (Stellstrom abgeschaltet). Es wird dann nach der Erfindung mit dem Sicherungsschalter SS der Prüfspannungsschalter PS betätigt und die Prüfspannung 60 V, 50 Hz dauernd auf den Drehstrom-Leistungsschalter LS geschaltet.

Der Prüfstrom liegt ständig an und ist so dimensioniert, daß der Weichenantrieb darauf nicht reagieren kann, d. h. nicht belastet wird und anläuft (z. B. Einphasenspannung 60V, 50 Hz, le = 300 mA durch die Motorwicklungen).

Mittels der Prüfspannung und dem Durchschalten von zwei Wechselstromschaltem (entsprechend der vorangegangenen Umlaufrichtung der Weiche) in den Phasen R und S erfolgt die kontinuierliche signaltechnisch sichere Endlagenüberwachung der Weiche.

Die Fig. 8 und 9 zeigen Zustandsdiagramme für das Stellen der Weiche und die anschließende Endlagenüberwachung nach erreichter Endstellung. Für das Stellen einer Weiche von links nach rechts (Endstellung « Rechts ») in Fig. 8 und für das Stellen von rechts nach links (Endstellung « Links ») in Fig. 9.

Nach Fig. 8 sind ab Pos. 13 zur Überwachung der Lage die beiden Wechselstromschalter WS1 und WS2 über die Eingänge R₁ und R₂ angesteuert. Der Prüfstrom fließt - vgl. auch in Reihenfolge Fig. 2, 6 und 3 - über die Phase R, Schalter WS1, Stromwächter 01, Motorwicklung WZ, Motorkontakt MK3/3a, über Kabelader 4 und Stromwächter Ü3 zum Mittelpunktleiter Mp zurück. Die Ausgänge E1 und E3 der Stromwächter 01 und Ü3 führen L-Signal und 02-0-Signal ; mit dem Code 101 wird Rechtslage angezeigt. Die Endlagenprüfung für Linkslage erfolgt nach Fig. 9 ähnlich. Dabei sind wiederum die Wechselstromschalter WS1 und WS2 über R1 und R2 angesteuert (ab Pos. 13). Der Prüfstrom fließt allerdings über Phase S, Wechselstromschalter WS2, Stromwächter Ü2, Motorwicklung VY, Motorkontakt MK4/4a über Kabelader 4 und Stromwächter Ü3 zum Mittelpunkt Mp zurück.

Die Ausgänge E1 bis E3 des Überwachers ÜW ergeben somit folgende Bitmuster:

Zur Überprüfung des Überwachers ÜW und der Peripherie werden im Rahmen eines On-line-Tests die Prüfströme kurzzeitig durch die Wechselstromschalter WS1 bis WS5 in einem bestimmten Zyklus gesteuert, wobei alle drei Meldungen E1 bis E3 des Überwachers ÜW kurzzeitig ein bestimmtes Bitmuster ausgeben. Hierzu wird auf die Fig. 10 und 11 verwiesen, aus denen der Algorithmus einmal für Rechtslage Fig. 10 und einmal für Linkslage ableitbar ist. Ersichtlich ist, daß die Steuereingänge R1, R2, R3, R4, R5 der Wechselstromschalter WS den Prüfstrom zyklisch schalten. Die Bitmuster für die Endlagenüberwachung gehen vgl. Fig. 1 an die Weichensicherung WSI, werden dort verglichen und beeinflussen die Weichensteuerung WST. Patentansprüche

## Patentansprüche

1. Schaltungsanordnung zur Steuerung und Sicherung einer durch eine Femstelleinrichtung (FE) (Stellwerk) oder Ortsstelleinrichtung (OE) bedienbaren Weiche, bei der die Kommandos durch Datenübertragung signaltechnisch sicher einer einem Drehstrom-Weichenantrieb (WA) lokal zugeordneten elektronischen Weichensteuerungs- (WST) und Weichensicherungsschaltung (WSI) zugeführt werden, mit der über einen kontaktlosen Drehstrom-Leistungsschalter (LS), Stromüberwachem (ÜW) sowie ein vieradriges Stellkabel (SK) der Weichenantrieb (WA) an ein Drehstromnetz mit Mittelpunktleiter (Mp) gelegt wird, wobei über Motor- (MK) und Endlagen-bzw. Überwachungskontakte (ÜK) eine Abschaltung des Antriebes (WA), sowie eine Endlagemeldung mit Überwachung erfolgt, gekennzeichnet durch folgende Merkmale :
a) der Überwacher (ÜW) erfaßt die Ströme in Zwei Phasenleitungen (R, S) und dem Mittelpunktleiter (Mp), koppelt bei Stromfluß jeweils ein High-Signal aus und überträgt Bitmuster der Ströme an die Weichensteuerungs- (WST) und -sicherungsschaltung (WSI) zur Auswertung,
b) bei Übereinstimmung des von der Stellung der Weiche, d. h. des von der entsprechenden Lage der Motor- (MK) und Endlagen-bzw. Überwachungskontakte (ÜK) im Weichenantrieb (WA) abhängigen Bitmusters mit dem vorgegebenen Sollmuster in der Weichensteuerungsschaltung (WST) wird von dieser der Weichenantrieb (WA) durch Abschaltung des Drehstrom-Leistungsschalters (LS) stillgesetzt,
c) ein vorgeschalteter Sicherungsschalter (SS) trennt anschließend zusätzlich die Leiter des Weichenantriebs (WA) vom Drehstromnetz (R, S, T, Mp) und schaltet die Leiter um auf eine einphasige Wechselprüfspannung, wobei der Schaltzustand des Sicherungsschalters (SS) durch die Weichensicherungsschaltung (WSI) überwacht wird,
d) über die Prüfspannung und die einzelnen Wechselstromschalter (WS) des Drehstrom-Leistungsschalters (LS), die in einem automatischen Prüfmodus angesteuert werden, werden laufend überwachungsprüfströme durch den Weichenantrieb geschickt, wobei mittels der dabei vom Überwacher (ÜW) abgegebenen Bitmuster die exakte Lage der Weiche signaltechnisch sicher erfaßbar ist.

2. Schaltungsanordnung zur Steuerung und Sicherung nach Anspruch 1, dadurch gekennzeichnet, daß mittels der Prüfspannung und dem Durchschalten von zwei Wechselstromschaltem (WS1 und WS2) des Drehstrom-Leistungsschalters (LS) in den Phasen R und S die signaltechnisch sichere Endlagenerfassung erfolgt.

3. Schaltungsanordnung zur Steuerung und Sicherung nach den Ansprüchen 1 oder 2, dadurch gekennzeichnet, daß zur Überprüfung des Überwachers (ÜW) mittels On-line-Tests die Prüfströme regelmäßig kurzzeitig unterbrochen werden, wobei alle drei Meldungen (Bitmuster E1, E2, E3) der Stromüberwacher (Ü1, Ü2, Ü3) kurzzeitig Null sein müssen.

4. Schaltungsanordnung zur Steuerung und Sicherung nach einem der vorhergehenden Ansprüche, dadurch gekennzeichnet, daß der Drehstrom-Leistungsschalter (LS) aus drei in den Phasen (R, S, T) liegenden Wechselstromschaltern (WS1, WS2, WS3) sowie zwei die Phasenfolge (R und S) vertauschenden Wechselstromschaltem (WS5, WS4) bei schalterlos durchgeführten Mp-Leiter besteht (Fig. 2).

5. Schaltungsanordnung zur Steuerung und Sicherung nach einem der vorhergehenden Ansprüche, dadurch gekennzeichnet, daß der Überwacher (ÜW) drei redundant aufgebaute Stromüberwacher (Ü1, Ü2, Ü3) aufweist, die in die Phasen (R und S) und den Mittelpunktleiter (Mp) geschaltet sind, aus denen bei Stromfluß ein High-Signal auskoppelbar ist.

6. Schaltungsanordnung zur Steuerung und Sicherung nach einem der vorhergehenden Ansprüche, dadurch gekennzeichnet, daß Weichensteuerungs- (WST) und Weichensicherungsschaltung (WSI) in einer gemeinsamen sicheren Rechnerfunktionseinheit (SIRE) integriert sind.

7. Schaltungsanordnung zur Steuerung und Sicherung nach einem der vorhergehenden Ansprüche, dadurch gekennzeichnet, daß Weichenansteuerungs- (WST) und Weichensicherungsschaltung (WSI) in getrennten Einheiten realisiert sind.

8. Schaltungsanordnung zur Steuerung und Sicherung nach einem der vorhergehenden Ansprüche, dadurch gekennzeichnet, daß mehrere Weichenansteuerungs- (WST) und Weichensicherungsschaltungen (WSI) in einer zentralen Femsteiieinrichtung (Stellwerk) zusammengefaßt sind.

9. Schaltungsanordnung zur Steuerung und Sicherung nach einem der vorhergehenden Ansprüche, dadurch gekennzeichnet, daß die Weichensteuerungs- (WST) und die Weichensicherungsschaltungen (WSI) dezentral in separaten Schalthäusem in der Nähe der jeweiligen Weichen angeordnet sind.

10. Schaltungsanordnung zur Steuerung und Sicherung nach einem der vorhergehenden Ansprüche, dadurch gekennzeichnet, daß bei einem erkannten Ausfall die Weichensicherungsschaltung (WSI) den betroffenen Weichenantrieb (WA) abschaltet.

## Claims

1. Circuit arrangement for the control and protection of points operable by a remote setting equipment (FE) (signal box) or local setting equipment (DE), in which arrangement the commands are conducted in signal-technically safe manner an electronic points control circuit (WS^{T}) and an electronic points protection circuit (WSI), which are associated locally with a polyphase current points drive (WA) and by which the points drive (WA) is applied by way of a contactless polyphase current power switch (LS), current monitors (OW) as well as a four-core setting cable (SK) to a polyphase current mains with neutral conductor (Mp), wherein a switching-off of the drive (WA) as well as a limit position report with monitoring take place by way of motor contacts (MK) and limit position or monitoring contacts (OK), characterised by the following features :
a) the monitor (OW) detects the currents in two phase lines (R, S) and the neutral conductor (Mp), couples out a high signal each time in the case of current flow and transmits bit patterns of the currents to the points control circuit (WST) and to the points protection circuit (WSI) for evaluation,
b) on agreement of the bit pattern dependent on the setting of the points, i. e. on the corresponding position of the motor contacts (MK) and the limit position or monitoring contacts (OK) in the points drive (WA) with the predetermined target pattern in the points control circuit (WST), the points drive (WA) is stopped by this through switching-off of the polyphase current power switch (LS),
c) a protective switch (SS) connected in front subsequently separates the conductors of the points drive (WA) additionally from the polyphase current mains (R, S, T, Mp) and switches the conductors over to a single-phase alternating test voltage, while the switching state of the protective switch (SS) is monitored by the points protection circuit (WS1), and
d) monitoring test currents about the test voltage and the individual alternating current switches (WS) of the polyphase current power switch (LS), which are driven in an automatic test mode, are constantly sent through the points drive, while the exact position of the points is detectable in signal-technically safe manner by means of the bit pattern in that case issued from the monitor (OW).

2. Circuit arrangement for the control and protection according to claim 1, characterised thereby, that the signal-technically safe limit position detection takes place by means of the test voltage and the switching-through of two alternating current conductors (WS1 and WS2) of the polyphase current power switch (LS) in the phases R and S.

3. Circuit arrangement for the control and protection according to the claims 1 or 2, characterised thereby, that the test currents are regularly interrupted briefly for the checking of the monitor (OW) by means of on-line tests, for which all three reports (bit patterns E1, E2, E3) of the current monitors (01, 02, 03) must briefly be zero.

4. Circuit arrangement for the control and protection according to one of the preceding claims, characterised thereby, that the polyphase current power switch (LS) consists of three alternating current switches (WS1, WS2, WS3) lying in the phases (R, S, T) as well as two alternating current switches (WS5, WS4) interchanging the phase sequence (R and S) with the Mp conductor carried out to be unswitched (Fig. 2).

5. Circuit arrangement for the control and protection according to one of the preceding claims, characterised thereby, that the monitor (OW) displays three current monitors (01, 02, 03), which are constructed with redundancy and connected into the phases (R and S) and the neutral conductor (Mp), from which a high signal is couplable out in the case of current flow.

6. Current arrangement for the control and protection according to one of the preceding claims, characterised thereby, that the points control circuit (WST) and the points protection circuit (WSI) are integrated in a common secure computer function unit (SIRE).

7. Circuit arrangement for the control and protection according to one of the preceding claims, characterised thereby, that the points control circuit (WST) and the points protection circuit (WSI) are realised in separate units.

8. Circuit arrangement for the control and protection according to one of the preceding claims, characterised thereby, that several points control circuits (WST) and points protection circuits (WSI) are combined in a central remote setting equipment (signal box).

9. Circuit arrangement for the control and protection according to one of the preceding claims, characterised thereby, that the points control circuits (WST) and the points protection circuits (WSI) are arranged decentralised in separate switch houses in the proximity of the respective points.

10. Circuit arrangement for the control and protection according to one of the preceding claims, characterised thereby, that the points protection circuit (WSI) in the case of a recognised failure switches off the points drive (WA) concerned.

## Revendications

1. Dispositif pour la commande et la sécurité d'un aiguillage actionnable par une installation de commande à distance (FE) (poste d'aiguillage) ou une installation de commande locale (OE), dans lequel les commandes sont appliquées par une technique de signalisation fiable de transmission de données à des circuits électroniques de commande d'aiguillage (WS^{T}) et de sécurité d'aiguillage (WSI) disposés de façon locale près d'un appareil de commande d'aiguillage triphasé (WA), circuits à l'aide desquels l'appareil de commande d'aiguillage (WA) est relié à un réseau triphasé avec un conducteur neutre (Mp) par l'intermédiaire d'un sectionneur de puissance (LS), d'un appareil de surveillance de courant (UW) ainsi que d'un câble de commande à quatre fils (SK), de sorte qu'il est effectué, par l'intermédiaire de contacts d'un moteur (MK) et de contacts de fin de course ou de surveillance (UK), une coupure de l'appareil de commande (WA) ainsi qu'une signalisation de la position finale avec surveillance, caractérisé en ce qu'il présente les caractéristiques suivantes :
a) L'appareil de surveillance (UW) prend en compte les courants dans deux conducteurs de phase (R, S) et le conducteur neutre (Mp) provoque pour chaque conduction de courant l'émission d'un signal haut et transmet pour exploitation un échantillon binaire des courants aux circuits de commande d'aiguillage (WST) et de sécurité d'aiguillage (WSI),
b) en cas de concordance de l'échantillon binaire dépendant de la position des aiguilles, c'est-à-dire de l'échantillon binaire dépendant de la position correspondante des contacts du moteur (MK) et des contacts de fin de course ou de surveillance (UK) dans l'appareil de commande d'aiguillage (WA), et de l'échantillon de consigne prédéterminé dans les circuits de commande d'aiguillage (WS^{T}), l'appareil de commande d'aiguillage (WA) est mis hors service par lesdits circuits de commande d'aiguillage par coupure du sectionneur de puissance triphasé (LS),
c) un commutateur de sécurité (SJ) monté en amont assure ensuite une coupure supplémentaire des conducteurs de l'appareil de commande d'aiguillage (WA) par rapport au réseau triphasé (F, S, T, Mp) et commute lesdits conducteurs sur une tension de contrôle alternative monophasée, de sorte que l'état de commutation du commutateur de sécurité (SS) est surveillé par les circuits de sécurité d'aiguillage (WSI),
d) des courants de contrôle sont envoyés en permanence dans l'appareil de commande d'aiguillage (WA) par l'intermédiaire de la tension d'essai et des différents commutateurs de courant alternatif (WS) du sectionneur de puissance triphasé (LS) qui sont mis en service dans un mode de contrôle automatique, de sorte que la position exacte des aiguilles est détectée de façon sûre par une technique de signalisation à l'aide des échantillons binaires qui sont alors délivrés par l'appareil de surveillance (UW).

2. Dispositif de commande et de sécurité selon la revendication 1, caractérisé en ce que la détection sûre par une technique de signalisation de la position finale est effectuée à l'aide de la tension de contrôle et de la mise en oeuvre de deux commutateurs de courant altematif (WS1 et WS2) du sectionneur de puissance triphasé (LS) sur les phases R et S.

3. Dispositif de commande et de sécurité selon la revendication 1 ou 2, caractérisé en ce que pour l'inspection de l'appareil de surveillance (UW) à l'aide de tests en ligne (on-line-tests) les courants de contrôle sont régulièrement interrompus de façon temporaire de manière que les trois indications (échantillon binaire E1, E2, E3) de l'appareil de surveillance (ü1, ü2, ü3) deviennent toutes nulles de façon temporaire.

4. Dispositif de commande et de sécurité selon l'une des revendications précédentes, caractérisé en ce que le sectionneur de puissance triphasé (LS) consiste en trois commutateurs de courant alternatif (WS1, WS2, WS3) placés sur les phases (R, S, T) ainsi qu'en deux commutateurs (WSS, WS4) échangeant l'ordre des phases (R et S) en cas de mise en oeuvre de conducteur neutre Mp dépourvu de commutateur (figure 2).

5. Dispositif de commande de sécurité selon l'une des revendications précédentes, caractérisé en ce que l'appareil de surveillance (UW) comprend trois modules de surveillance de courant (01, ü2, ü3) réalisés de façon redondante, qui sont montés sur les phases (R et S) et le conducteur neutre (Mp) et à partir desquels un signal haut est produit en cas de circulation de courant.

6. Dispositif de commande et de sécurité selon l'une quelconque des revendications précédentes, caractérisé en ce que les circuits de commande d'aiguillage (WST) et de sécurité d'aiguillage (WSI) sont intégrés dans une unité de calcul commune protégée (SIRE).

7. Dispositif de commande et de sécurité selon l'une quelconque des revendications précédentes, caractérisé en ce que les circuits de commande d'aiguillage (WST) et les circuits de sécurité d'aiguillage (WSI) sont réalisés dans des unités séparées.

8. Dispositif de commande et de sécurité selon l'une quelconque des revendications précédentes, caractérisé en ce que plusieurs circuits de commande d'aiguillage (WST) et de sécurité d'aiguillage (WSI) sont réunis au sein d'une installation centralisée de commande à distance (poste d'aiguillage).

9. Dispositif de commande et de sécurité selon l'une quelconque des revendications précédentes, caractérisé en ce que les circuits de commande d'aiguillage (WST) et de sécurité d'aiguillage (WSI) sont disposés de façon décentralisée dans des postes de commutation séparés situés au voisinage des différents aiguillages.

10. Dispositif de commande et de sécurité selon l'une quelconque des revendications précédentes, caractérisé en ce que, en cas de détection d'un défaut, les circuits de sécurité d'aiguillage (WSI) provoquent la mise hors circuit de l'appareil de commande (WA) concerné.
